# EUROPÄISCHE PATENTSCHRIFT

(11) **EP 3 140 592 B1**
(45) Veröffentlichungstag und Bekanntmachung des Hinweises auf die Patenterteilung: **26.09.2018**
(21) Anmeldenummer: 15720007.2
(22) Anmeldetag: 22.04.2015
(51) Int. Cl.: F21S 8/02, F21V 17/16, F21V 3/02, F21V 15/01, F21Y 115/10

(54) **LEUCHTENVORRICHTUNG MIT EINEM LEUCHTENGEHÄUSE UND EINER AN DAS LEUCHTENGEHÄUSE LÖSBAR BEFESTIGBAREN LEUCHTENABDECKUNG**
LAMP DEVICE HAVING A LAMP HOUSING AND A LAMP COVER THAT CAN BE DETACHABLY FASTENED TO THE LAMP HOUSING
DISPOSITIF D'ÉCLAIRAGE COMPRENANT UN BOÎTIER ET UN COUVERCLE POUVANT ÊTRE FIXÉ AU BOÎTIER DE FAÇON AMOVIBLE

(30) Priorität: 25.04.2014 DE 202014101961 U
(43) Veröffentlichungstag der Anmeldung: 15.03.2017
(73) Patentinhaber: Zumtobel Lighting GmbH, 6850 Dornbirn (AT)
(72) Erfinder: ILIC, Tanja, A-6850 Dornbirn (AT); SPIEGEL, Michael, A-6850 Dornbirn (AT)
(74) Vertreter: Kiwit, Benedikt
(86) Internationale Anmeldenummer: PCT/EP2015/058690
(87) Internationale Veröffentlichungsnummer: WO 2015/162165

(56) Entgegenhaltungen:
- EP-A1- 0 677 702
- FR-A1- 2 122 501
- GB-A- 2 322 441
- GB-A- 2 335 264

## Beschreibung

Die Erfindung betrifft eine Leuchtenvorrichtung mit einem Leuchtengehäuse mit einem Innenraum zum Aufnehmen von Leuchtmitteln und einer Leuchtenabdeckung zur Abdeckung einer Öffnung des Leuchtengehäuses.

Aus dem Stand der Technik sind Leuchtenvorrichtungen mit einem einen Innenraum begrenzenden Leuchtengehäuse und daran befestigbarer Leuchtenabdeckung bekannt. Die aus dem Stand der Technik bekannten Leuchtengehäuse sind in der Regel hierzu mit speziellen Federn beziehungsweise Montagefeder (Stahlfeder) ausgestattet, die an der den Innenraum angrenzenden Innenseite des Leuchtengehäuses angeordnet sind. Dabei wird die Leuchtenabdeckung mit einem entsprechenden in den Inneraum ragenden umlaufenden Steg an die im Leuchtengehäuse vorgesehenen Feder befestigt. So kann die Leuchtenabdeckung über die genannten Federn an dem Leuchtengehäuse befestigt beziehungsweise in das Leuchtengehäuse eingehängt werden. Nachteilig dabei ist, dass diese Federn verhältnismäßig aufwendig realisierbar und dadurch kostenintensiv sind. Weiterhin nachteilig dabei ist, dass diese Federn in separaten Arbeitsgängen an das Leuchtengehäuse befestigt werden müssen.

Die FR 2 122 501 offenbart eine Beleuchtungsanlage für Leuchtstoffröhren, bei der eine Abschirmung an einem Basiskörperteil befestigt wird, indem an der Abschirmung befindliche Aussparungen bzw. Flügel mit an dem Basiskörperteil befindlichen Rippen zusammenwirken.

Die EP 0 677 702 A1 offenbart eine Leuchte mit einem Leuchtengehäuse und einer Leuchtenwanne, wobei die Leuchtenwanne einen das Leuchtengehäuse hintergreifenden Rand mit einer umlaufenden Nut aufweist.

Ausgehend von dem bekannten Stand der Technik ist es nunmehr eine Aufgabe der vorliegenden Erfindung, eine Leuchtenvorrichtung mit einem Leuchtengehäuse mit einem Innenraum zum Aufnehmen von Leuchtmitteln und einer Leuchtenabdeckung zur Abdeckung einer Öffnung des Leuchtengehäuses bereitzustellen, bei der die Leuchtenabdeckung ohne die Verwendung von Montagefedern oder von zusätzlichen Montageelemente an das Leuchtengehäuse lösbar befestigt werden kann.

Diese Aufgabe wird durch den Gegenstand der unabhängigen Ansprüche gelöst. Die abhängigen Ansprüche bilden den zentralen Gedanken der Erfindung in besonders vorteilhafter Weise weiter.

Zur Lösung dieser Aufgabe wird gemäß einer ersten alternativen Ausgestaltungsform erfindungsgemäß eine Leuchtenvorrichtung bereitgestellt, die ein Leuchtengehäuse mit einem Innenraum zum Aufnehmen von Leuchtmitteln aufweist. Dabei weist das Leuchtengehäuse an einem Ende eine Öffnung und an einem weiteren der Öffnung gegenüberliegenden Ende eine Trägerplatte auf. Ferner umfasst das Leuchtengehäuse eine sich von der Trägerplatte weg erstreckende Wandung, die die Öffnung des Leuchtengehäuses definiert und mit der Trägerplatte zusammen den Innenraum des Leuchtengehäuses begrenzt. Weiterhin weist die Leuchtenvorrichtung eine Leuchtenabdeckung zur Abdeckung der Öffnung des Leuchtengehäuses in einem eingebauten Zustand, auf. Die Leuchtenabdeckung weist eine Abstrahlfläche sowie ein mit der Abstrahlfläche verbundenes und sich im eingebauten Zustand in Richtung zum Innenraum des Leuchtengehäuses erstreckendes Trageelement auf. Des Weiteren weist die Wandung des Leuchtengehäuses der Leuchtenvorrichtung eine integral mit der Wandung ausgebildete erste Profilierung auf, die zum Inneren des Leuchtengehäuses hin ragt. Ferner weist das Trageelement der Leuchtenabdeckung der Leuchtenvorrichtung eine mit der ersten Profilierung korrespondierende zweite Profilierung auf. Dabei hintergreift die zweite Profilierung im eingesetzten Zustand der Leuchtenabdeckung die erste Profilierung senkrecht zur Öffnung gesehen auf einer der Trägerplatte zugewandten Seite der ersten Profilierung, wobei die erste Profilierung als Prägung in einem wenigstens teilweise aus Blech hergestellten Leuchtengehäuse gebildet ist.

Gemäß einer zweiten alternativen Ausgestaltungsform wird erfindungsgemäß eine Leuchtenvorrichtung bereitgestellt, die ein Leuchtengehäuse mit einem Innenraum zum Aufnehmen von Leuchtmitteln aufweist. Dabei weist das Leuchtengehäuse an einem Ende eine Öffnung und an einem weiteren der Öffnung gegenüberliegenden Ende eine Trägerplatte auf. Ferner umfasst das Leuchtengehäuse eine sich von der Trägerplatte weg erstreckende Wandung, die die Öffnung des Leuchtengehäuses definiert und mit der Trägerplatte zusammen den Innenraum des Leuchtengehäuses begrenzt. Weiterhin weist die weitere Leuchtenvorrichtung eine Leuchtenabdeckung zur Abdeckung der Öffnung des Leuchtengehäuses in einem eingebauten Zustand, auf. Die Leuchtenabdeckung weist eine Abstrahlfläche sowie ein mit der Abstrahlfläche verbundenes und sich im eingebauten Zustand in Richtung zum Innenraum des Leuchtengehäuses erstreckendes Trageelement auf. Des Weiteren weist die Wandung des Leuchtengehäuses der weiteren Leuchtenvorrichtung eine integral mit der Wandung ausgebildete erste Profilierung aufweist, die vom Inneren des Leuchtengehäuses weg ragt. Ferner weist das Trageelement der Leuchtenabdeckung der weiteren Leuchtenvorrichtung eine mit der ersten Profilierung korrespondierende zweite Profilierung auf. Dabei hintergreift die erste Profilierung im eingesetzten Zustand der Leuchtenabdeckung die zweite Profilierung senkrecht zur Öffnung gesehen auf einer der Trägerplatte abgewandten Seite der zweiten Profilierung, wobei die erste Profilierung als Prägung in einem wenigstens teilweise aus Blech hergestellten Leuchtengehäuse gebildet ist.

Dadurch, dass bei der erfindungsgemäßen Leuchtenvorrichtung die Leuchtenabdeckung an das Leuchtengehäuse lösbar befestigt werden kann, ohne dass aufwendig realisierbare Montagefeder oder Montagelemente verwendet werden müssen, ist die erfindungsgemäße Leuchtenvorrichtung kostengünstiger als die aus dem Stand der Technik bekannte Leuchtenvorrichtung herstellbar. Vorteilhaft bei der Erfindung ist es auch, dass das erfindungsgemäße Leuchtengehäuse aus einem einzigen Stück gefertigt werden kann und die Prägungen bestenfalls ohne zusätzliche Arbeitsschritte direkt in dem Leuchtengehäuse bereitgestellt werden können.

Sehr vorteilhaft bei der Erfindung ist es ferner, dass die erfindungsgemäße Leuchtenabdeckung durch die Anwendung einer in Richtung zum Innenraum des Leuchtengehäuses wirkende Druckkraft an das Leuchtengehäuse montiert werden kann. Auch kann die erfindungsgemäße Leuchtenabdeckung durch Anwendung einer in Richtung vom Innenraum des Leuchtengehäuses weg wirkende Abziehkraft von dem Leuchtengehäuse abmontiert werden. Alternativ kann die erfindungsgemäße Leuchtenabdeckung von dem Leuchtengehäuses entfernt werden, indem zwischen dem Trageelement des Leuchtenabdeckung und der Wandung des Leuchtengehäuses ein geeignetes Werkzeug eingefahren wird und dadurch die Leuchtenabdeckung gelöst wird.

Die erste Profilierung ist als Prägung in einem wenigstens teilweise aus Blech hergestellten Leuchtengehäuse gebildet.

Bei einer bevorzugten Ausführungsform der Erfindung sind wenigstens die erste Profilierung aufweisende Wandungsbereiche des Leuchtengehäuses biegsam, insbesondere vom Innenraum des Leuchtengehäuses weg biegsam ausgebildet. Bei einer weiteren bevorzugten Ausführungsform der Erfindung sind wenigstens die zweite Profilierung aufweisende Trageelementbereiche der Leuchtenabdeckung biegsam ausgebildet. Beispielsweise kann aber auch die Wandung bzw. das Tragelement insgesamt biegsam ausgebildet sein, indem sie z.B. aus einem Blech hergestellt ist und sich im Übergang von Wandung zu Trägerplatte einfach (elastisch) verbiegen lässt.

Durch das soeben genannte Biegeverhalten der Wandung des Leuchtengehäuses und/oder des Trageelementes der Leuchtenabdeckung kann während einer Montage der Leuchtenabdeckung in das Leuchtengehäuse entweder eine zum Inneren des Leuchtengehäuses hin ragende erste Profilierung der Wandung des Leuchtengehäuses durch das Trageelement der Leuchtenabdeckung und/oder die Wandung des Leuchtengehäuses durch eine vom Inneren des Leuchtengehäuses weg ragende zweite Profilierung des Trageelementes der Leuchtenabdeckung in einer sehr einfachen Weise weggedrückt werden. Hat das Trageelement seine Endposition in dem Leuchtengehäuse erreicht, so federt die Wandung des Leuchtengehäuses in ihre ursprüngliche Position zurück. Folglich wird eine sichere Befestigung der Leuchtenabdeckung an dem Leuchtengehäuse, also der Erhalt einer definierten Position der Leuchtenabdeckung gegenüber dem Leuchtengehäuse, gewährleistet.

Bei einer sehr vorteilhaften Ausführungsform der Erfindung umfasst die Wandung des Leuchtengehäuses ein vorzugswiese integral mit der Wandung ausgebildetes Anschlagelement, das zum Inneren des Leuchtengehäuses hin ragt, und auf einer der Trägerplatte zugewandte Seite bezüglich der entsprechenden ersten Profilierung angeordnet ist, um mit einem Anschlagbereich des Trageelements als Anschlag für die Leuchtenabdeckung im eingesetzten Zustand zusammenzuwirken.

Durch die erfindungsgemäße Anbringung des Anschlagelementes an der Wandung des Leuchtengehäuses wird erreicht, dass das Trageelement nicht zu weit in den Innenraum des Leuchtengehäuses gedrückt werden kann. Durch die Position des Anschlagelementes auf der Wandung des Leuchtengehäuses wird die Endposition des Trageelementes in dem Leuchtengehäuse vorgegeben.

Bevorzugt ist das Anschlagelement als eine zum Innenraum hin ragende Faltung in der Wandung ausgebildet, die sich entlang eines Teils oder der gesamten Wandung vorzugsweise im Wesentlichen zu der Trägerplatte parallel erstreckt. Weiter bevorzugt ist das Anschlagelement als eine dritte Prägung ausgebildet, die zum Inneren des Leuchtengehäuses (20) hin ragt (also entsprechend der ersten Prägung der ersten alternativen Ausgestaltungsform).

Bei einer sehr vorteilhaften Ausführungsform der Erfindung ist das Trageelement der Leuchtenabdeckung wenigstens an seinem der Abstrahlfläche abgewandten Ende C- oder S-förmig ausgebildet, vorzugsweise umlaufend, um die zweite Profilierung zu bilden. Bei dieser Ausführungsform der Erfindung kann ein eine zweite Profilierung aufweisendes Trageelement sehr vorteilhaft durch die Bereitstellung eines Trageelementes mit einer sehr einfachen realisierbaren Form hergestellt werden. Zudem bietet diese Form eine Art Hinterschnitt, um mit einer korrespondierenden Profilierung eine sichere Tragfunktion zu erzielen. Die Erfindung ist jedoch nicht auf diese Ausgestaltungsbeispiele beschränkt, solange die korrespondierenden Elemente eine entsprechende Tragfunktion durch Eingriff bzw. Hintergreifen erzielen.

Vorzugsweise bildet wenigstens das der Abstrahlfläche abgewandte Ende des Trageelements, vorzugsweise wenigstens der der Abstrahlfläche abgewandte Schenkel der C- oder S-Form, den Anschlagbereich.

Bevorzugt erstreckt sich die erste Profilierung der Wandung wenigstens teilweise entlang der Wandung parallel zu der Trägerplatte, vorzugsweise umlaufend um den Innenraum herum. Weiter bevorzugt erstreckt sich die zweite Profilierung des Trageelementes wenigstens teilweise entlang der Wandung parallel zu der Trägerplatte, vorzugsweise umlaufend um den Innenraum herum.

Vorzugsweise weist das Leuchtengehäuse eine eckige, vorzugsweise quadratische oder rechteckige, runde oder Freiform-Grundfläche auf.

Bei einer sehr bevorzugten Ausführungsform der Erfindung ist die Wandung offen oder geschlossen, vorzugsweise integral umlaufend, um den Innenraum herum angeordnet. Es ist auch denkbar, dass beispielsweise nur zwei gegenüberliegende Wandbereiche (bspw. einer rechteckigen Leuchte) bereitgestellt sind, welche die Leuchtenabdeckung an ihren gegenüberliegenden Enden tragen.

Bei einer sehr bevorzugten Ausführungsform der Erfindung weist das Leuchtengehäuse an wenigstens zwei gegenüberliegenden Seitenwänden oder Seitenwandbereichen der Wandung eine erste Profilierung auf.

Bei der soeben genannten Ausführungsform der Erfindung kann eine erfindungsgemäße Leuchtenvorrichtung durch eine minimale Änderung der Wandung des Leuchtengehäuses realisiert werden, indem das erfindungsgemäße Leuchtengehäuse nur an zwei gegenüberliegenden Seitenwänden oder Seitenwandbereichen der Wandung eine erste Profilierung aufweist. Dabei kann eine korrespondierende Leuchtenabdeckung entsprechend nur an gegenüberliegenden Bereichen des Trageelementes eine zweite Profilierung - oder auch eine umlaufende zweite Profilierung - aufweisen.

Vorzugsweise ist die Leuchtenabdeckung wenigstens in einem die Abstrahlfläche umfassenden Abstrahlbereich aus lichtdurchlässigem, transparentem oder opakem Kunststoff gebildet. Durch die Verwendung von Kunststoff bei der Herstellung der Leuchtenabdeckung ist es möglich, eine einfach realisierbare und dadurch kostengünstige Leuchtenabdeckung bereitzustellen.

Die Erfindung betrifft ferner ein Leuchtensystem aufweisend eine Leuchtenvorrichtung gemäß der Erfindung sowie wenigstens ein Leuchtmittel, welches auf der dem Innenraum zugewandten Seite der Trägerplatte vorgesehen ist. Das Leuchtmittel kann insbesondere eine Leuchtdiode bzw. ein Leuchtdiodenmodul darestellen.

Einige Ausführungsbeispiele der Erfindung werden nachfolgend anhand der beigefügten Zeichnungen näher erläutert. Gleiche Bezugszeichen werden für die gleichen Merkmale verwendet. Darin zeigen:
- Figur 1: eine perspektivische Seitenschnittansicht einer Leuchtenvorrichtung gemäß einer ersten Ausführungsform der Erfindung,
- Figur 2: eine leicht gedrehte Detailansichtdes in der Figur 1 dargestellten Ausschnitts II, und
- Figur 3: eine Seitenansicht des Auschnitts II aus Figur 1.

Figur 1 bis 3 zeigen eine Leuchtenvorrichtung 10 gemäß einer ersten Ausführungsform der Erfindung. Die Leuchtenvorrichtung 10 umfasst ein Leuchtengehäuse 20 mit einer Trägerplatte 21 und einer sich vorzugsweise senkrecht zu der Trägerplatte 21 erstreckenden Wandung 22 mit mehreren Seitenwänden, von denen in der Figur 1 nur zwei sich gegenüberliegende Seitenwände 30, 40 dargestellt sind. Die Trägerplatte 21 und die Wandung 22 begrenzen einen Innenraum I des Leuchtengehäuses 20, in dem mehrere Leuchtmittel (nicht dargestellt) aufgenommen werden können. Die Wandung bzw. die Seitenwände 22 können den Inneraum I vollständig umgeben oder auch nur teilweise; also bspw. an zwei gegenüberliegenden Seiten der Leuchtenvorrichtung 10 bzw. des Leuchtengehäuses 20 vorgesehen sein. Die Wandung kann integral ausgebildet sein oder eben aus mehreren Seitenwänden zusammengesetzt sein. Das Leuchtengehäuse 20 ist mindestens teilweise aus einem (biegbaren) Blech hergestellt, wobei, nicht gemäß der Erfindung, auch andere Materialien denkbar sind; bspw. Kunststoff.

Die Seitenwände 30, 40 weisen jeweils eine zum Inneren I des Leuchtengehäuses 20 hin ragende Profilierung (bspw. eine Vorstülpung) 31, 41 auf. Gemäß einer zweiten (nicht dargestellten) alternativen Ausgestaltungsform kann die erste Profilierung auch vom Inneren I des Leuchtengehäuses 20 weg ragen. Die Profilierung ist dabei als Prägung in das Leuchtengehäuse 20 eingebracht. Es ist aber auch denkbar, dass, nicht gemäß der Erfindung, die Profilierung-bspw. bei einem Gehäuse 20 aus Kunststoff - direkt im Spritzgussvorgang eingebracht wird.

Das Leuchtengehäuse 20 weist an einem der Trägerplatte 21 gegenüberliegenden Ende eine Öffnung O (vgl. Figur 3) auf, an der das Leuchtengehäuse 20 mittels einer Leuchtenabdeckung 50 abdeckbar ist. Die Leuchtenabdeckung 50 weist eine Abstrahlfläche 51 und ein Trageelement 52 auf, wobei im eingebauten Zustand der Leuchtenabdeckung 50 an das Leuchtengehäuse die Abstrahlfläche 51 der Trägerplatte 21 gegenüberliegt und das Trageelement 52 sich in Richtung zum Innenraum I des Leuchtengehäuses 20 erstreckt. Das Trageelement 52 ist vorzugsweise an dem umlaufenden Rand der Abstrahlfläche 51 bzw. eines die Abstrahlfläche 51 tragenden bzw. umgebenden Rahmens 53 der Leuchtenabdeckung 50 angeordnet und vorzugsweise integral mit dieser ausgebildet.

Das Tragelement 52 weist eine zu der ersten Profilierung 31, 41 korrespondierende zweite Profilierung 63, 73 auf. In der Figur 1 sind zwei gegenüberliegende Bereiche 60, 70 des Trageelementes 52 dargestellt, die im eingebauten Zustand der Leuchtenabdeckung 50 an das Leuchtengehäuse 20 jeweils an eine Seitenwand 30, 40 der Wandung 22 des Leuchtengehäuses 20 angrenzen. Das Tragelement 52 kann jedoch auch umlaufend geschlossen (integral) oder offen oder an definierten Position bereitgestellt sein, wobei die Tragelemente 52 insbesondere an die erste Profilierung 31, 41 aufweisenden Bereichen der Wandung 22 vorgesehen sein sollten.

Zur Bildung der zweiten Profilierung 63, 73 sind die zwei sich gegenüberliegenden Bereiche 60, 70 des Trageelementes 52 wenigstens zum Teil vorzugsweise derartig leicht S-förmig ausgebildet (wenigstens an ihrem der Abstrahlfläche 51 abgewandten Ende), dass sie die zweite Profilierung 63, 73 bilden und die zweiten Profilierungen 63, 73 des Trageelementes 52 im eingebauten Zustand der Leuchtenabdeckung 50 an das Leuchtengehäuse 20 jeweils eine zum Inneren des Gehäuses 20 hin ragende Wölbung 61, 62 aufweisen, die im eingebauten Zustand der Leuchtenabdeckung 50 in/an das Leuchtengehäuse die Profilierung 31, 41 der entsprechenden Seitenwand 30, 40 des Leuchtengehäuses 20 umgibt. Gemäß der zweiten alternativen Ausgestaltungsform würde sich die zweite Profilierung vielmehr von dem Innenraum I des Leuchtengehäuses im eingesetzten Zustand der Leuchtenabdeckung 50 weg erstrecken, um in die dann als Ausnehmung ausgebildete erste Profilierung 31, 41 einzugreifen bzw. von der ersten Profilierung 31, 41 auf einer der Trägerplatte 21 abgewandten Seite der zweiten Profilierung hintergriffen zu werden.

Die Leuchtenabdeckung 50 kann von einer der Trägerplatte 21 des Leuchtengehäuses 20 abgewandten Seite her angesetzt und wenigstens teilweise (also wenigstens mit dem vorragenden Tagelement 52) in das Leuchtengehäuse eingeführt werden. Die zweite(n) Profilierung(en) 63, 73 des/der Tragelements/e 52 kann/können dann durch Druck über die ersten Profilierung(en) 31, 41 der Wandung 22 bzw. entsprechenden Seitenwände 30, 40 herübergedrückt werden. Das Ineinandergreifen der Profilierungen kann dadurch erleichtert werden, dass diese wenigstens in Teilbereiche des Tragelements oder der Wandung, die die Profilierung aufweisen, diese elastisch biegsam ausgebildet sind und somit eine Federwirkung haben. Die Profilierungen wirken somit derart formschlüssig zusammen, dass die Leuchtenabdeckung 50 sicher in dem Leuchtengehäuse 20 gehalten wird.

Die Leuchtenabdeckung 50 kann dann wiederum von dem Leuchtengehäuse 20 entfernt werden, in dem seitlich zwischen der Leuchtenabdeckung 50 und dem Leuchtengehäuse 20 mit einem Werkzeug eingefahren wird, um die Leuchtenabdeckung von dem Leuchtengehäuse 20 zu lösen. Alternativ dazu wäre die Anbringung von Saugnäpfen auf die der Trägeplatte 21 des Leuchtengehäuses 20 abgewandten Seite der Abstrahlfläche 51 der Leuchtenabdeckung 50 denkbar, auf die dann allerdings eine entsprechende Kraft ausgeübt werden muss, um ein Abziehen der Leuchtenabdeckung 50 von dem Leuchtengehäuse 20 zu ermöglichen.

Ferner kann die Wandung 22 des Leuchtengehäuses 20 ein Anschlagelement 32, 42 aufweisen, das zum Inneren des Leuchtengehäuses 20 hin ragt und auf einer der Trägerplatte 21 zugewandten Seite bezüglich der entsprechenden ersten Profilierung angeordnet ist. Das Anschlagelement 32, 42 erstreckt sich vorzugsweise entlang eines Teils oder der gesamten Wandung 22 und ferner vorzugsweise im Wesentlichen zu der Trägerplatte 21 parallel. Zur Bildung des Anschlagelementes können die Seitenwände 30, 40 jeweils eine Faltung 32, 42 aufweisen, die jeweils zum Inneren des Leuchtengehäuses 20 hin ragt. Dies Faltung kann in einem einfachen Umformprozess bereitgestellt werden. Die Anschläge können jedoch auch - vergleichbar der ersten Profilierung - als dritte Prägung eingebracht sein; dies geschieht vorzugsweise in einem Arbeitsgang mit der Herstellung der ersten Prägung. Alternativ kann der Anschlag natürlich auch in einem Spritzgießvorgang für ein Kunststoffgehäuse 20 bereitgestellt werden. Die Anschläge 32, 42 sind dazu vorgesehen, dass die Leuchtenabdeckung 50 beim Einbau derselben in das Leuchtengehäuse 20 nicht zu tief in den Innenraum I des Leuchengehäuses 20 gedrückt wird. Hierzu ist das Tragelement 52 derart vorzugsweise derart ausgebildet, dass es einen Anschlagbereich aufweist, welcher in einer definierten eingesetzten Position der Leuchtenabdeckung 50 in dem Leuchtengehäuse 20 an dem Anschlag anliegt; mit diesem also im eingesetzten Zustand der Leuchtenabdeckung 50 zusammenwirkt, derart, dass ein weiteres Einschieben des Leuchtenabdeckung 50 in das Leuchtengehäuse 20 verhindert wird. Beispielsweise kann ein der Abstrahlfläche 51 abgewandtes Ende des Trageelements 52, vorzugsweise wenigstens der der Abstrahlfläche 51 abgewandte Schenkel der S-Form (oder einer anderen geeigneten Form der zweiten Profilierung 63, 73; bspw. C-Form), den Anschlagbereich bilden.

Weiterhin kann die Wandung 22 des Leuchtengehäuses 20 ein von dem Inneren des Leuchtengehäuses 20 weg ragendes L-förmiges Element aufweisen. Zur Bildung des L-förmiges Elementes umfassen die Seitenwände 30, 40 der Wandung 22 des Leuchtengehäuses 20 jeweils einen L-förmigen Bereich 33, 43 auf, der jeweils einen ersten Schenkel, der an einem der Trägerplatte 21 abgewandten Ende der entsprechenden Seitenwand 30, 40 angeordnet ist und wenigstens teilweise entlang der entsprechenden Seitenwand 30, 40 parallel zu der Trägerplatte 21 verläuft, und einen zweiten Schenkel aufweist, der von dem Inneren des Leuchtengehäuses 20 weg ragt und senkrecht auf dem ersten Schenkel angeordnet ist.

Die Erfindung betrifft ferner ein Leuchtensystem aufweisend eine Leuchtenvorrichtung 10 gemäß der Erfindung sowie wenigstens ein Leuchtmittel, welches auf der dem Innenraum I zugewandten Seite der Trägerplatte 21 vorgesehen ist. Das Leuchtmittel kann insbesondere eine Leuchtdiode bzw. ein Leuchtdiodenmodul darestellen.

Die Erfindung ist nicht auf das zuvor beschrieben Ausführungsbeispiel beschränkt, solange sie von dem Gegenstand der folgenden Ansprüche umfasst ist. So sind bspw. auch andere als die genannten Materialien denkbar. Ebenso ist die Erfindung nicht auf eine bestimmte Grundform der Leuchte beschränkt. Ferner ist Anzahl der korrespondierenden Profilierungen sowie deren Dimensionen und genaue Ausgestaltung nicht durch die Erfindung beschränkt, solange sie eine formschlüssige Verbindung zwischen Leuchtengehäuse 20 und Leuchtenabdeckung 50 bewirken und wenigstens die erste Profilierung 31, 41 integral mit der Wandung ausgebildet ist. Auch die Ausgestaltung der Wandung 22 ist durch die Erfindung nicht beschränkt, sondern kann integral oder aus mehreren, zusammenhängenden oder räumlich getrennten Seitenwänden ausgebildet sein, solange sie ein sicheres Tragen der Leuchtenabdeckung 50 ermöglicht. Das Leuchtengehäuse 20 ist vorzugsweise integral ausgebildet, kann jedoch auch mehrteilig bereitgestellt sein. Gleiches gilt für die Leuchtenabdeckung 50.

## Patentansprüche

1. Leuchtenvorrichtung (10) aufweisend:
ein Leuchtengehäuse (20) mit einem Innenraum (I) zum Aufnehmen von Leuchtmitteln, wobei das Leuchtengehäuse (20) an einem Ende eine Öffnung (O) aufweist, an einem weiteren der Öffnung (O) gegenüberliegenden Ende eine Trägerplatte (21) aufweist, und eine sich von der Trägerplatte weg erstreckende Wandung (22) umfasst, die die Öffnung (O) des Leuchtengehäuses (20) definiert und mit der Trägerplatte (21) zusammen den Innenraum (I) des Leuchtengehäuses (20) begrenzt, und
eine Leuchtenabdeckung (50) zur Abdeckung der Öffnung (O) in einem eingebauten Zustand, wobei die Leuchtenabdeckung (50) eine Abstrahlfläche(51) sowie ein mit der Abstrahlfläche (51) verbundenes und sich im eingebauten Zustand in Richtung zum Innenraum (I) des Leuchtengehäuses (20) erstreckendes Trageelement (52) aufweist, wobei die Wandung (22) des Leuchtengehäuses (20) eine integral mit der Wandung (22) ausgebildete erste Profilierung (31, 41) aufweist, die zum Inneren des Leuchtengehäuses (20) hin ragt, wobei das Trageelement (52) eine mit der ersten Profilierung (31, 41) korrespondierende zweite Profilierung (63, 73) aufweist, wobei die zweite Profilierung (63, 73) im eingesetzten Zustand der Leuchtenabdeckung (50) die erste Profilierung (31, 41) senkrecht zur Öffnung (O) gesehen auf einer der Trägerplatte (21) zugewandten Seite der ersten Profilierung (31, 41) hintergreift,
**dadurch gekennzeichnet, dass**
die erste Profilierung (31, 41) als Prägung (31, 41) in einem wenigstens teilweise aus Blech hergestellten Leuchtengehäuse (20) gebildet ist.

2. Leuchtenvorrichtung (10) aufweisend:
ein Leuchtengehäuse (20) mit einem Innenraum (I) zum Aufnehmen von Leuchtmitteln, wobei das Leuchtengehäuse (20) an einem Ende eine Öffnung (O) aufweist, an einem weiteren der Öffnung (O) gegenüberliegenden Ende eine Trägerplatte (21) aufweist, und eine sich von der Trägerplatte weg erstreckende Wandung (22) umfasst, die die Öffnung (O) des Leuchtengehäuses (20) definiert und mit der Trägerplatte (21) zusammen den Innenraum (I) des Leuchtengehäuses (20) begrenzt, und
eine Leuchtenabdeckung (50) zur Abdeckung der Öffnung (O) in einem eingebauten Zustand, wobei die Leuchtenabdeckung (50) eine Abstrahlfläche(51) sowie ein mit der Abstrahlfläche (51) verbundenes und sich im eingebauten Zustand in Richtung zum Innenraum (I) des Leuchtengehäuses (20) erstreckendes Trageelement (52) aufweist, wobei die Wandung (22) des Leuchtengehäuses (20) eine integral mit der Wandung (22) ausgebildete erste Profilierung (31, 41) aufweist, die vom Inneren des Leuchtengehäuses (20) weg ragt, wobei das Trageelement (52) eine mit der ersten Profilierung (31, 41) korrespondierende zweite Profilierung (63, 73) aufweist, wobei die erste Profilierung (31, 41) im eingesetzten Zustand der Leuchtenabdeckung (50) die zweite Profilierung (63, 73) senkrecht zur Öffnung (O) gesehen auf einer der Trägerplatte (21) abgewandten Seite der zweiten Profilierung (63, 73) hintergreift,
**dadurch gekennzeichnet, dass**
die erste Profilierung (31, 41) als Prägung (31, 41) in einem wenigstens teilweise aus Blech hergestellten Leuchtengehäuse (20) gebildet ist.

3. Leuchtenvorrichtung (10) nach Anspruch 1 oder 2, **dadurch gekennzeichnet, dass** wenigstens die erste Profilierung (31, 41) aufweisende Wandungsbereiche (30, 40) des Leuchtengehäuses (20) biegsam, insbesondere vom Innenraum (I) des Leuchtengehäuses (20) weg biegsam ausgebildet sind, und/oder wenigstens die zweite Profilierung (63, 73) aufweisende Trageelementbereiche (60, 70) der Leuchtenabdeckung (50) biegsam ausgebildet sind.

4. Leuchtenvorrichtung (10) nach einem der vorangehenden Ansprüche, **dadurch gekennzeichnet, dass** die Wandung (22) des Leuchtengehäuses (20) ein vorzugsweise integral mit der Wandung (22) ausgebildetes Anschlagelement umfasst, das zum Inneren des Leuchtengehäuses (20) hin ragt, und auf einer der Trägerplatte (21) zugewandte Seite bezüglich der entsprechenden ersten Profilierung (31, 41) angeordnet ist, um mit einem Anschlagbereich des Trageelements (52) als Anschlag für die Leuchtenabdeckung (50) im eingesetzten Zustand zusammenzuwirken.

5. Leuchtenvorrichtung (10) nach Anspruch 4, **dadurch gekennzeichnet, dass** das Anschlagelement entweder als zum Innenraum (I) hin ragende Faltung in der Wandung (22) ausgebildet ist, die sich entlang eines Teils oder der gesamten Wandung (22) vorzugsweise im Wesentlichen zu der Trägerplatte (21) parallel erstreckt, oder als dritte Prägung ausgebildet ist, die zum Inneren des Leuchtengehäuses (20) hin ragt.

6. Leuchtenvorrichtung (10) nach einem der vorhergehenden Ansprüche, **dadurch gekennzeichnet, dass** das Trageelement (50) wenigstens an seinem der Abstrahlfläche (51) abgewandten Ende C- oder S-förmig ausgebildet ist, vorzugsweise umlaufend, um die zweite Profilierung (63, 73) zu bilden.

7. Leuchtenvorrichtung (10) nach einem der Ansprüche 4 bis 6, **dadurch gekennzeichnet, dass** wenigstens das der Abstrahlfläche (51) abgewandte Ende des Trageelements (52), vorzugsweise wenigstens der der Abstrahlfläche (51) abgewandte Schenkel der C- oder S-Form, den Anschlagbereich bildet.

8. Leuchtenvorrichtung (10) nach einem der vorangehenden Ansprüche, **dadurch gekennzeichnet, dass** sich die erste und/oder zweite Profilierung (31, 41, 63, 73) wenigstens teilweise entlang der Wandung (22) parallel zu der Trägerplatte (21) erstreckt, vorzugsweise umlaufend um den Innenraum (I) herum.

9. Leuchtenvorrichtung (10) nach einem der vorangehenden Ansprüche, **dadurch gekennzeichnet, dass** das Leuchtengehäuse (20) eine eckige, vorzugsweise quadratische oder rechteckige, runde oder Freiform-Grundfläche aufweist.

10. Leuchtenvorrichtung (10) nach einem der vorangehenden Ansprüche, **dadurch gekennzeichnet, dass** die Wandung (22) offen oder geschlossen, vorzugsweise integral umlaufend, um den Innenraum (I) herum angeordnet ist.

11. Leuchtenvorrichtung (10) nach einem der vorangehenden Ansprüche, **dadurch gekennzeichnet, dass** das Leuchtengehäuse (20) an wenigstens zwei gegenüberliegenden Seitenwänden (30, 40) oder Seitenwandbereichen (30, 40) der Wandung e(22) die erste Profilierung (31, 41) aufweist.

12. Leuchtenvorrichtung (10) nach einem der vorangehenden Ansprüche, **dadurch gekennzeichnet, dass** die Leuchtenabdeckung (50) wenigstens in einem die Abstrahlfläche (51) umfassenden Abstrahlbereich aus lichtdurchlässigem, transparenten oder opaken Kunststoff gebildet ist.

13. Leuchtensystem aufweisend eine Leuchtenvorrichtung (10) nach einem der vorangehenden Ansprüche, ferner aufweisend wenigstens ein Leuchtmittel, welches auf der dem Innenraum (I) zugewandten Seite der Trägerplatte (21) vorgesehen ist.

14. Leuchtensystem nach Anspruch 13, **dadurch gekennzeichnet, dass** das Leuchtmittel eine Leuchtdiode bzw. ein Leuchtdiodenmodul umfasst.

## Claims

1. A lamp device (10) having:
A lamp housing (20) having an interior (I) for accommodating lighting means, wherein the lamp housing (20) has an opening (O) at one end, has a carrier plate (21) at a further end opposite the opening (O), and comprises a wall (22) that extends away from the carrier plate, which wall defines the opening (O) of the lamp housing (20) and bounds the interior (I) of the lamp housing (20) together with the carrier plate (21), and
a lamp cover (50) for covering the opening (O) in an installed state, wherein the lamp cover (50) has an emission surface (51) and a supporting element (52), which is connected to the emission surface (51) and extends in the direction of the interior (I) of the lamp housing (20) in the installed state, wherein the wall (22) of the lamp housing (20) has a first profile (31, 41) formed integrally with the wall (22), which first profile protrudes toward the interior of the lamp housing (20), wherein the supporting element (52) has a second profile (63, 73) that corresponds to the first profile (31, 41), wherein in the inserted state of the lamp cover (50) the second profile (63,73) engages behind the first profile (31, 41), as viewed perpendicularly to the opening (O), on a side of the first profile (31, 41) facing the carrier plate (21),
**characterized in that**
the first profile (31, 41) is formed as an embossment (31, 41) in a lamp housing (20) made at least partially from sheet metal.

2. A lamp device (10) having:
A lamp housing (20) having an interior (I) for accommodating lighting means, wherein the lamp housing (20) has an opening (O) at one end, has a carrier plate (21) at a further end opposite the opening (O), and comprises a wall (22) that extends away from the carrier plate, which wall defines the opening (O) of the lamp housing (20) and bounds the interior (I) of the lamp housing (20) together with the carrier plate (21), and
a lamp cover (50) for covering the opening (O) in an installed state, wherein the lamp cover (50) has an emission surface (51) and a supporting element (52), which is connected to the emission surface (51) and extends in the direction of the interior (I) of the lamp housing (20) in the installed state, wherein the wall (22) of the lamp housing (20) has a first profile (31, 41) formed integrally with the wall (22), which first profile protrudes away from the interior of the lamp housing (20), wherein the supporting element (52) has a second profile (63, 73) that corresponds to the first profile (31, 41), wherein in the inserted state of the lamp cover (50) the second profile (63,73) engages behind the first profile (31, 41), as viewed perpendicularly to the opening (O), on a side of the first profile (31, 41) facing away from the carrier plate (21),
**characterized in that**
the first profile (31, 41) is formed as an embossment (31, 41) in a lamp housing (20) made at least partially from sheet metal.

3. A lamp device (10) according to Claim 1 or 2, **characterized in that** at least the wall areas (30, 40) of the lamp housing (20) having the first profile (31, 41) are designed to be flexible, in particular, designed to be flexible away from the interior (I) of the lamp housing (20), and/or supporting element areas (60, 70) of the lamp cover (50) having the second profile (63, 73) are designed to be flexible.

4. A lamp device (10) according to any one of the preceding claims, **characterized in that** the wall (22) of the lamp housing (20) comprises a stop element preferably formed integrally with the wall (22), which stop element protrudes towards the inside of the lamp housing (20), and is arranged in respect to the corresponding first profile (31, 41) on a side facing the carrier plate (21), in order to interact with a stop area of the supporting element (52) as a stop for the lamp cover (50) in the inserted state.

5. A lamp device (10) according to Claim 4, **characterized in that** the stop element is designed either as a fold in the wall (22) protruding towards the interior (I), which fold extends along a part of or the entire wall (22) preferably substantially parallel to the carrier plate (21), or is designed as a third embossment, which protrudes towards the inside of the lamp housing (20).

6. A lamp device (10) according to any one of the preceding claims, **characterized in that** at least on its end facing away from the emission surface (51) the supporting element (50) is designed C- or S-shaped, preferably circumferentially, in order to form a second profile (63, 73).

7. A lamp device (10) according to any one of Claims 4 to 6, **characterized in that** at least the end of the supporting element (52) facing away from the emission surface (51), preferably at least the leg of the C- or S-shape facing away from the emission surface (51), forms the stop area.

8. A lamp device (10) according to any one of the preceding claims, **characterized in that** the first and/or second profile (31, 41, 63, 73) extends at least partially along the wall (22) parallel to the carrier plate (21), preferably circumferentially around the interior (I).

9. A lamp device (10) according to any one of the preceding clams, **characterized in that** the lamp housing (20) has an angular, preferably square or rectangular, round or free-form base surface.

10. A lamp device (10) according to any one of the preceding claims, **characterized in that** the wall (22) is arranged open or closed, preferably integrally circumferential around the interior (I).

11. A lamp device (10) according to any one of the preceding claims, **characterized in that** the lamp housing (20) has the first profile (31, 41) on at least two opposite side walls (30, 40) or side wall areas (30, 40) of the wall (22).

12. A lamp device (10) according to any one of the preceding claims, **characterized in that** at least in an emission area comprising the emission surface (51) the lamp cover (50) is formed from light-permeable, transparent or opaque plastic.

13. A lighting system having a lamp device (10) according to any one of the preceding claims, furthermore having at least one lighting means, which is provided on the side of the carrier plate (21) facing the interior (I).

14. A lighting system according to Claim 13, **characterized in that** the lighting means comprises a light-emitting diode or a light-emitting diode module.

## Revendications

1. Dispositif de luminaire (10) comprenant :
un boîtier de luminaire (20) avec un espace interne (I) pour le logement de moyens d'éclairage, le boîtier de luminaire (20) comprenant, à une extrémité, une ouverture (O), à une autre extrémité opposée à l'ouverture, une plaque de support (21) et une paroi (22) s'étendant à partir de la plaque de support en s'en éloignant, qui définit l'ouverture (O) du boîtier de luminaire (20) et qui délimite, avec la plaque de support (21), l'espace interne (I) du boîtier de luminaire (20) et
un couvercle de luminaire (50) pour le recouvrement de l'ouverture (O) dans un état monté, le couvercle de luminaire (50) comprenant une surface d'émission (51) ainsi qu'un élément porteur (52) reliée avec la surface d'émission (51) et s'étendant, dans l'état monté, en direction de l'espace interne (I) du boîtier de luminaire (20),
la paroi (22) du boîtier de luminaire (20) comprenant un premier profilé (31, 41) réalisé d'une seule pièce avec la paroi (22), qui dépasse vers l'intérieur du boîtier de luminaire (20), l'élément porteur (52) comprenant un deuxième profilé (63, 73) correspondant au premier profilé (31, 41), le deuxième profilé (63, 73) accrochant par-derrière, dans l'état inséré du couvercle de luminaire (50), le premier profilé (31, 41), vu perpendiculairement à l'ouverture (O), sur un côté du premier profilé (31, 41) orienté vers la plaque de support (21),
**caractérisé en ce que**
le premier profilé (31, 41) est formé comme un estampage (31, 41) dans un boîtier de luminaire (20) constitué au moins partiellement de tôle.

2. Dispositif de luminaire (10) comprenant :
un boîtier de luminaire (20) avec un espace interne (I) pour le logement de moyens d'éclairage, le boîtier de luminaire (20) comprenant, à une extrémité, une ouverture (O), à une autre extrémité opposée à l'ouverture, une plaque de support (21) et une paroi (22) s'étendant à partir de la plaque de support en s'en éloignant, qui définit l'ouverture (O) du boîtier de luminaire (20) et qui délimite, avec la plaque de support (21), l'espace interne (I) du boîtier de luminaire (20) et
un couvercle de luminaire (50) pour le recouvrement de l'ouverture (O) dans un état monté, le couvercle de luminaire (50) comprenant une surface d'émission (51) ainsi qu'un élément porteur (52) reliée avec la surface d'émission (51) et s'étendant, dans l'état monté, en direction de l'espace interne (I) du boîtier de luminaire (20),
la paroi (22) du boîtier de luminaire (20) comprenant un premier profilé (31, 41) réalisé d'une seule pièce avec la paroi (22), qui dépasse en s'éloignant de l'intérieur du boîtier de luminaire (20), l'élément porteur (52) comprenant un deuxième profilé (63, 73) correspondant au premier profilé (31, 41), le deuxième profilé (63, 73) accrochant par-derrière, dans l'état inséré du couvercle de luminaire (50), le premier profilé (31, 41), vu perpendiculairement à l'ouverture (O), sur un côté du premier profilé (31, 41) orienté vers la plaque de support (21),
**caractérisé en ce que**
le premier profilé (31, 41) est formé comme un estampage (31, 41) dans un boîtier de luminaire (20) constitué au moins partiellement de tôle.

3. Dispositif de luminaire (10) selon la revendication 1 ou 2, **caractérisé en ce qu'**au moins les parties de parois (30, 40) du boîtier de luminaire (20), comprenant le premier profilé (31, 41), sont conçues de manière flexible, plus particulièrement flexibles en s'éloignant de l'espace interne (I) du boîtier de luminaire (20), et/ou au moins les parties de l'élément porteur (60, 70) du couvercle de luminaire (50), comprenant le deuxième profilé (63, 73) sont conçues de manière flexible.

4. Dispositif de luminaire (10) selon l'une des revendications précédentes, **caractérisé en ce que** la paroi (22) du boîtier de luminaire (20) comprend un élément de butée réalisé de préférence d'une seule pièce avec la paroi (22), qui dépasse vers l'intérieur du boîtier de luminaire (20), et est disposé sur un côté orienté vers la plaque de support (21) par rapport au premier profilé (31, 41) correspondant, afin d'interagi avec une partie de butée de l'élément porteur (52) comme une butée pour le couvercle de luminaire (50) dans l'état inséré.

5. Dispositif de luminaire (10) selon la revendication 4, **caractérisé en ce que** l'élément de butée est conçu soit comme un pli, dépassant vers l'espace interne (I), dans la paroi (22), qui s'étend parallèlement à une partie ou à l'ensemble de la paroi (22) de préférence globalement à la plaque de support (21), soit est conçue comme un troisième estampage qui dépasse vers l'intérieur du boîtier de luminaire (20).

6. Dispositif de luminaire (10) selon l'une des revendications précédentes, **caractérisé en ce que** l'élément porteur (50) est conçu, au moins à son extrémité opposée à la surface d'émission (51), sous la forme d'un C ou d'un S, de préférence une forme circulaire, afin de former le deuxième profilé (63, 73).

7. Dispositif de luminaire (10) selon l'une des revendications 4 à 6, **caractérisé en ce qu'**au moins l'extrémité, opposée à la surface d'émission (51), de l'élément porteur (52), de préférence au moins la branche, opposée à la surface d'émission (51) de la forme de C ou de S, constitue la partie de butée.

8. Dispositif de luminaire (10) selon l'une des revendications précédentes, **caractérisé en ce que** le premier et/ou le deuxième profilé (31, 41, 63, 73) s'étend au moins partiellement le long de la paroi (22) parallèlement à la plaque de support (21), de préférence de manière circulaire autour de l'espace interne (I).

9. Dispositif de luminaire (10) selon l'une des revendications précédentes, **caractérisé en ce que** le boîtier de luminaire (20) comprend une surface de base de préférence de forme carrée ou rectangulaire, ronde ou une forme libre.

10. Dispositif de luminaire (10) selon l'une des revendications précédentes, **caractérisé en ce que** la paroi (22) est disposée de manière ouverte ou fermée, de préférence de manière intégralement circulaire autour de l'espace interne (I).

11. Dispositif de luminaire (10) selon l'une des revendications précédentes, **caractérisé en ce que** le boîtier de luminaire (20) comprend, au niveau d'au moins deux parois latérales (30, 40) ou parties de parois latérales (30, 40) opposées de la paroi (22), le premier profilé (31, 41).

12. Dispositif de luminaire (10) selon l'une des revendications précédentes, **caractérisé en ce que** le couvercle de luminaire (50) est constitué, au moins dans une zone d'émission comprenant la surface d'émission (51), d'une matière plastique translucide, transparente ou opaque.

13. Système d'éclairage (10) selon l'une des revendications précédentes, comprenant en outre au moins un moyen d'éclairage qui est disposé sur le côté de la plaque de support (21) orienté vers l'espace interne (I).

14. Système d'éclairage selon la revendication 13, **caractérisé en ce que** le moyen d'éclairage est une diode électroluminescente ou un module à diodes électroluminescentes.
